# EUROPÄISCHE PATENTSCHRIFT

(11) **EP 2 151 523 B1**
(45) Veröffentlichungstag und Bekanntmachung des Hinweises auf die Patenterteilung: **28.09.2011**
(21) Anmeldenummer: 09165020.0
(22) Anmeldetag: 09.07.2009
(51) Int. Cl.: D21F 5/00, F23D 14/12, F24C 15/24

(54) **Infrarot-Strahler**
Infrared radiator
Radiateur infrarouge

(30) Priorität: 06.08.2008 DE 102008041045
(43) Veröffentlichungstag der Anmeldung: 10.02.2010
(73) Patentinhaber: Voith Patent GmbH, 89522 Heidenheim (DE)
(72) Erfinder: Somodji, Sascha, 47807 Krefeld (DE)

(56) Entgegenhaltungen:
- EP-A1- 0 539 278
- GB-A- 565 200

## Beschreibung

Die Erfindung betrifft einen mit einem brennbaren Fluid beheizten, als Flächenstrahler ausgebildeten Infrarot-Strahler gemäß dem Oberbegriff des Anspruchs 1.

Derartige Infrarot-Strahler - nachstehend kurz "IR-Strahler" genannt - werden bekanntermaßen in Systemen eingesetzt, die dem Trocken von Materialbahnen, beispielsweise Papier- oder Kartonbahnen, dienen. EP 0 539 278 A1 zeigt einen solchen IR-Strahler. Er wird mit Gas beheizt. An Stelle von Gas ist aber auch eine Beheizung mit flüssigen Brennstoffen möglich. In dem IR-Strahler werden Gas- und Luftströme in einer Mischkammer zu einem brennfähigen Gemisch vermischt und dann durch eine gasdurchlässige Platte in einen Brennraum geleitet. Dort entzündet sich das Gasgemisch und heizt einen Vorstrahlkörper auf, der aus zylindrischen Keramikstäben gebildet ist, die im Querschnitt eine kreisförmige Kontur aufweisen. Erreicht werden dabei Temperaturen von 1100°C. Solche IR-Strahler haben sich grundsätzlich bewährt. Allerdings haben Messungen gezeigt, dass die bekannten Vorstrahlkörper nur einen vergleichsweise geringen Teil der in dem brennfähigen Gemisch enthaltenen Energie in Infrarot-Strahlung umsetzen.

Der Erfindung liegt die Aufgabe zugrunde, den Wirkungsgrad von IR-Strahlern zu erhöhen, d.h. die in dem brennfähigen Gemisch gespeicherte Energie besser auszunutzen.

Diese Aufgabe wird durch die Merkmale des Kennzeichnenden Teils des Anspruchs 1 gelöst .

Versuche mit IR-Strahlern, deren Vorstrahlkörper aus erfindungsgemäßen Stäben gebildet sind, haben gezeigt, dass der Wirkungsgrad von IR-Strahler dieses Typs deutlich größer ist als derjenige herkömmlicher IR-Strahler. Vermutlich hängt das Ergebnis damit zusammen, dass sowohl die Wärmeaustausch- wie die Abstrahlflächen der neuen Stäbe trotz Beibehaltung der von den bekannten zylindrischen Stäbe her gewohnten Außendurchmessern vergrößert worden ist.

Vorzugsweise setzt man zu diesem Zweck Stäbe ein, bei denen die Kontur der Stangenquerschnitte zumindest auf einem Teilumfang axialsymmetrisch gestaltet ist, die Stäbe also zumindest auf einem Teilumfang ihrer Querschnitte Nuten bzw. Rippen in vorzugsweise axialer Richtung aufweisen. Dabei sind im einzelnen mannigfache Ausführungsformen denkbar. Dabei sind die Stäbe im Querschnitt wie folgt gestaltet: Hauptdurchmesser der geometrischen Grundform (D) = 3 bis 8 mm, Abmessungen der die Nuten/Rippen bildenden Zähne a = 0,5 bis 10 mm, bevorzugt 1 bis 5 mm; Höhe der Zähne b = 0,1 bis 5 mm, bevorzugt 0,3 bis 2 mm; Abstand zweier benachbarter Zähne c = 0,5 bis 10 mm, bevorzugt 0,1 bis 5 mm. Was für die Geometrie der Stäbe gilt, gilt entsprechend für deren Herstellungsverfahren: Hier kommen je nach dem Werkstoff der Stäbe verschiedene Verfahren in Betracht darunter u.a. Extrudieren und heißisostatisches Pressen. In allen Fällen ist auf eine sorgfältige Rundung der Kanten zu achten, um zu vermeiden, dass die Stäbe auf Grund von Kerbwirkungen Schaden nehmen. Die Stäbe können aus Voll- oder Rohrmaterial bestehen. Als Material seien beispielhaft Siliziumcarbid (bevorzugt), Molybdändsilizid und FeCrAl-Heizleiter-Legierungen genannt. Falls die Fertigungsmöglichkeiten es zulassen, wäre ein Rippenrohr eine besonders bevorzugtes Element, da sich die thermische Trägheit des Systems auf diese Weise noch weiter verringern ließe.

Die Erfindung wird im folgenden anhand eines bevorzugten, vereinfacht dargestellten Ausführungsbeispiels in Verbindung mit den Zeichnungen näher beschrieben. Hierbei zeigen:
- **Fig. 1**: eine schematische geschnittene Darstellung eines erfindungsge- mäßen IR-Strahlers,
- **Fig. 2**: einen Schnitt A-A aus der Fig. 1
- **Fig. 3**: einen ersten Querschnitt eines erfindungsgemäß gestalteten Sta- bes aus dem Vorstrahlkörper,
- **Fig. 4**: einen weiteren Querschnitt eines erfindungsgemäßen Stabes aus dem Vorstrahlkörper.

Fig. 1 zeigt einen Infrarot-Strahler 1 für gasförmige oder flüssige Brennstoffe. An der Rückseite dieses Strahlers befindet sich eine Öffnung 2, durch die brennbares Fluid, beispielsweise Gas, und Luft in eine Mischkammer 3 gelangen. Die entsprechenden Zufuhrleitungen außerhalb des Infrarot-Strahlers sind nicht näher dargestellt. Die Mischkammer 3 wird durch eine gasdurchlässige Platte 4 begrenzt, durch die das Gemisch aus brennbarem Fluid und Luft in eine Brennkammer 5 strömt, wo es sich entzündet und dadurch den aus Stäben 7 gebildeten Vorstrahlkörper 6 aufheizt, das in der Folge Infrarot-Strahlen aussendet.

Fig. 2 zeigt einen den erfindungsgemäßen Infrarot-Strahler 1 in einem Schnitt II-II aus Fig. 1. Gleiche Teile sind mit gleichen Bezugszeichen versehen.

Fig. 3 veranschaulicht eine erste Ausführungsform eines erfindungsgemäßen Stabes 7. Der Stab besitzt im Querschnitt eine zylindrische Außenkontur und ist auf dem Umfang mit Zähnen versehen.

Fig. 4 zeigt eine Alternative zur Ausführung des Stabes 7. Sie weicht von der in Fig. dargestellten Form nur durch eine andere Ausgestaltung der "Flanken" ab. Die Abmessung c ist in Fig. 4 nicht eingezeichnet.

Es versteht sich, dass von den dargestellten Ausführungsformen in vielfacher Hinsicht abgewichen werden kann, ohne den Grundgedanken der Erfindung zu verlassen.

### Bezugszeichenliste

- 1: Infrarot-Strahler
- 2: Brennstoff/Luft-Zufuhr
- 3: Mischkammer
- 4: gasdurchlässige Platte
- 5: Brennraum
- 6: Vorstrahlkörper
- 7: Stab

## Patentansprüche

1. Als Flächenstrahler ausgebildeter Infrarot-Strahler (1) für gasförmige oder flüssige Brennstoffe mit einer Mischkammer (3) für Luft und Brennstoff, einer diese Mischkammer abschließenden gasdurchlässigen Platte (4) und einem sich daran anschließenden Brennraum (5), der durch einen Vorstrahlkörper (6) begrenzt ist, der aus Stäben (7) besteht,
**dadurch gekennzeichnet, dass**
die Stäbe (7) des Vorstrahlkörpers (6) zumindest über den größten Teil ihrer axialen Länge einen Querschnitt aufweisen, dessen zumindest auf einem Teilumfang von seiner geometrischen Grundform in Form von Zähnen aufweist , wobei die Stäbe folgende Querschnitts- Abmessungen haben: Hauptdurchmesser der geometrischen Grundform (D) = 3 bis 8 mm, Breite der Zähne a = 0,5 bis 10 mm, bevorzugt 1,0 bis 5 mm, Höhe der Zähne b =0,1 bis 5 mm, bevorzugt 0,3 bis 2 mm; Abstand zweier benachbarterZähne c = 0,5 bis 10 mm, bevorzugt 1,0 bis 5 mm. und wobei die kanten gerundet sind.

2. Infrarot-Strahler gemäß Anspruch 1,
**dadurch gekennzeichnet, dass**
die geometrische Grundform des Querschnitts elliptisch, insbesondere kreisförmig, oder polygonal ist oder einer Mischform aus beiden entspricht.

3. Infrarot-Strahler gemäß einem der vorhergehenden Ansprüche,
**dadurch gekennzeichnet, dass**
der Querschnitt der Stäbe (7) axialsymmetrisch ist.

4. Infrarot-Strahler gemäß einem der vorhergehenden Ansprüche, **dadurch gekennzeichnet, dass**
die Stäbe aus Voll- oder Rohrmaterial bestehen.

5. Infrarot-Strahler gemäß einem der vorhergehenden Ansprüche, **dadurch gekennzeichnet, dass**
als Werkstoff für die Stäbe Siliziumcarbid, Molybdändsilizid oder FeCrAl in Heizleiter-Legierung verwandt wird.

## Claims

1. Infrared radiator (1) which is configured as a surface-emitting radiator for gaseous or liquid fuels having a mixing chamber (3) for air and fuel, a gas-permeable plate (4) which closes off this mixing chamber, and a combustion chamber (5) which adjoins the latter and is delimited by a forward radiating body (6) which consists of rods (7), **characterized in that** the rods (7) of the forward radiating body (6) have a cross section at least over the greatest part of their axial length, the contour of which cross section has elevations from its basic geometric shape in the form of teeth, at least on a part circumference, the rods having the following cross-sectional dimensions: main diameter of the basic geometric shape (D) = 3 to 8 mm; width of the teeth a = 0.5 to 10 mm, preferably 1.0 to 5 mm; height of the teeth b = 0.1 to 5 mm, preferably 0.3 to 2 mm; spacing between two adjacent teeth c = 0.5 to 10 mm, preferably 1.0 to 5 mm; and the edges being rounded.

2. Infrared radiator according to Claim 1, **characterized in that** the basic geometric shape of the cross section is elliptical, in particular circular, or polygonal or corresponds to a mixed form of the two.

3. Infrared radiator according to one of the preceding claims, **characterized in that** the cross section of the rods (7) is axially symmetrical.

4. Infrared radiator according to one of the preceding claims, **characterized in that** the rods consist of solid or tubular material.

5. Infrared radiator according to one of the preceding claims, **characterized in that** silicon carbide, molybdenum disilicide or FeCrAl in a thermal conductor alloy is used as material for the rods.

## Revendications

1. Radiateur infrarouge (1) réalisé sous la forme d'un radiateur plat pour des combustibles gazeux ou liquides, comportant une chambre de mélange (3) pour l'air et le combustible, une plaque (4) perméable au gaz fermant cette chambre de mélange et une chambre de combustion (5) se raccordant à celle-ci, qui est délimitée par un corps rayonnant avant (6), qui se compose de barres (7), **caractérisé en ce que** les barres (7) du corps rayonnant avant (6) présentent, au moins sur la plus grande partie de leur longueur axiale, une section transversale dont le contour présente, au moins sur une partie de sa périphérie, des surélévations en forme de dents par rapport à sa forme géométrique de base, dans lequel les barres possèdent les dimensions de section transversale suivantes: diamètre principal de la forme géométrique de base (D) = 3 à 8 mm, largeur des dents a = 0,5 à 10 mm, de préférence 1,0 à 5 mm, hauteur des dents b = 0,1 à 5 mm, de préférence 0,3 à 2 mm, distance entre deux dents voisines c = 0,5 à 10 mm, de préférence 1,0 à 5 mm, et dans lequel les arêtes sont arrondies.

2. Radiateur infrarouge selon la revendication 1, **caractérisé en ce que** la forme géométrique de base de la section transversale est elliptique, en particulier circulaire, ou polygonale, ou correspond à une forme hybride des deux.

3. Radiateur infrarouge selon l'une quelconque des revendications précédentes, **caractérisé en ce que** la section transversale des barres (7) présente la symétrie axiale.

4. Radiateur infrarouge selon l'une quelconque des revendications précédentes, **caractérisé en ce que** les barres se composent de matière pleine ou en forme de tube.

5. Radiateur infrarouge selon l'une quelconque des revendications précédentes, **caractérisé en ce que** l'on utilise comme matériau pour les barres du carbure de silicium, du siliciure de molybdène ou du FeCrAl en alliage conducteur de la chaleur.
